# EUROPÄISCHE PATENTSCHRIFT

(11) **EP 3 817 960 B1**
(45) Veröffentlichungstag und Bekanntmachung des Hinweises auf die Patenterteilung: **24.01.2024**
(21) Anmeldenummer: 19765450.2
(22) Anmeldetag: 05.09.2019
(51) Int. Cl.: B61L 1/20, B61L 27/53, E01B 11/18

(54) **ÜBERWACHUNGSVORRICHTUNG ZUR ÜBERWACHUNG EINER TEMPORÄREN SCHIENENVERBINDUNG VON ZWEI SCHIENENABSCHNITTEN EINER SCHIENE UND SCHIENENVERBINDUNGSSYSTEM MIT EINER DERARTIGEN ÜBERWACHUNGSVORRICHTUNG**
MONITORING DEVICE FOR MONITORING A TEMPORARY RAIL CONNECTION OF TWO RAIL PORTIONS OF A RAIL AND RAIL CONNECTION SYSTEM HAVING SUCH A MONITORING DEVICE
ARRANGEMENT DE SURVEILLANCE POUR LA SURVEILLANCE D'UNE LIAISON FERROVIAIRE TEMPORAIRE DE DEUX TRONÇONS D'UN RAIL ET SYSTÈME DE LIAISON FERROVIAIRE COMPRENANT UN TEL ARRANGEMENT DE SURVEILLANCE

(30) Priorität: 24.09.2018 DE 202018105484 U
(43) Veröffentlichungstag der Anmeldung: 12.05.2021
(73) Patentinhaber: Robel Bahnbaumaschinen GmbH, 83395 Freilassing (DE)
(72) Erfinder: WIDLROITHER, Otto, 83395 Freilassing (DE); STAFFORD, Tim, Whitton, Twickenham London Greater London TW2 6DW (GB); SEELEITHNER, Michael, 5102 Anthering (AT)
(74) Vertreter: Rau, Schneck & Hübner Patentanwälte Rechtsanwälte PartGmbB
(86) Internationale Anmeldenummer: PCT/EP2019/073647
(87) Internationale Veröffentlichungsnummer: WO 2020/064289

(56) Entgegenhaltungen:
- WO-A1-03/037695
- DE-U1-202015 005 277

## Beschreibung

Die vorliegende Patentanmeldung nimmt die Priorität der deutschen Gebrauchsmusteranmeldung DE 20 2018 105 484.8 in Anspruch, deren Inhalt durch Bezugnahme hierin aufgenommen wird.

Die Erfindung betrifft eine Überwachungsvorrichtung zur Überwachung einer temporären Schienenverbindung von zwei Schienenabschnitten einer Schiene. Ferner betrifft die Erfindung ein Schienenverbindungssystem zur Herstellung und Überwachung einer temporären Schienenverbindung von zwei Schienenabschnitten einer Schiene.

Aus der DE 20 2017 103 074 U1 ist ein Schienenverbindungssystem zur Herstellung und Überwachung einer temporären Schienenverbindung bekannt. Nach einem Schienenbruch wird mittels Schienenlaschen eine temporäre Verbindung der aufeinanderfolgenden Schienenabschnitte hergestellt, um das Gleis unter eingeschränkter Fahrgeschwindigkeit weiterhin benutzen zu können. Hierzu werden die Schienenlaschen durch Klammern fest an beiden Seiten der Schienenabschnitte befestigt. Zur Überwachung der temporären Schienenverbindung ist eine Sicherungseinrichtung vorgesehen, die zwei Sensorlaschen umfasst. Eine erste Sensorlasche ist durch eine Klammer an einer ersten Seite neben einer der Schienenlaschen befestigt. Die Sensorlasche umfasst einen ersten Abstandssensor, der einen Abstand zwischen der ersten Sensorlasche und der benachbarten Schienenlasche ermittelt. Entsprechend ist die zweite Sensorlasche durch eine Klammer an einer zweiten Seite neben der Schienenlasche befestigt. Die zweite Schienenlasche umfasst einen zweiten Abstandssensor, der einen Abstand zwischen der zweiten Sensorlasche und der benachbarten Schienenlasche ermittelt. Wenn sich die gemessenen Abstände verändern, jedoch deren Summe unverändert bleibt, so wird erkannt, dass sich die Lage der Schienenlasche verändert hat und der Spalt zwischen den Schienenabschnitten konstant geblieben ist. Wenn sich demgegenüber die Summe der gemessenen Abstände ändert, so wird eine Vergrößerung des Spalts zwischen den Schienenabschnitten erkannt.

Aus der DE 20 2015 005 277 U1 ist ein Sicherungssystem für einen Notlaschenverbinder bekannt. Der Notlaschenverbinder umfasst Laschen, die zur temporären Verbindung mittels Klemmeinrichtungen an zwei aufeinander folgenden Schienen befestigt sind. Bezüglich einer Schienenlängsrichtung ist seitlich zu dem Notlaschenverbinder das Sicherungssystem an einer der Schienen befestigt. Das Sicherungssystem umfasst eine Distanzmesseinrichtung zur Messung einer Distanz zwischen dem Sicherungssystem und einer der Laschen.

Aus der WO 03/037 695 A1 ist eine Vorrichtung zum Erfassen von Schienenbewegungen bekannt. Die Vorrichtung umfasst einen Sender und einen Empfänger, die in einem Abstand zueinander an einer Schiene befestigt sind. Bei einer Belastung der Schiene verändert sich die Orientierung des Senders relativ zu dem Empfänger, wodurch sich ein Auftreffpunkt eines Messstrahls des Senders auf dem Empfänger verändert. Die Veränderung des Auftreffpunkts ist proportional zu einer Winkeländerung und somit proportional zu einer Kraftänderung zwischen einer Ruhelage und einem Belastungszustand der Schiene.

Der Erfindung liegt die Aufgabe zugrunde, eine einfache Überwachungsvorrichtung zu schaffen, die eine zuverlässige Überwachung einer temporären Schienenverbindung von zwei Schienenabschnitten einer Schiene ermöglicht.

Diese Aufgabe wird durch eine Überwachungsvorrichtung mit den Merkmalen des Anspruchs 1 gelöst. Das erste Befestigungselement wird an dem ersten Schienenabschnitt befestigt, wohingegen das zweite Befestigungselement an dem zweiten Schienenabschnitt befestigt wird. Die Befestigungselemente werden insbesondere an dem Schienenfuß des jeweiligen Schienenabschnitts befestigt. Die Befestigungselemente sind zwischen einer ersten Klemmeinrichtung und einer zweiten Klemmeinrichtung für mindestens eine Schienenlasche der temporären Schienenverbindung angeordnet. Die Befestigungselemente sind insbesondere an derselben Seite der Schiene angeordnet. Mittels des ersten Abstandssensors wird der erste Abstand zwischen den Befestigungselementen gemessen. Mittels des zweiten Abstandssensors wird der zweite Abstand zwischen dem ersten Befestigungselement und der ersten Klemmeinrichtung für die mindestens eine Schienenlasche gemessen. Die Messung des ersten Abstandes und des zweiten Abstandes erfolgt insbesondere wiederholt und jeweils in einem gemeinsamen Zeitfenster, vorzugsweise zeitgleich und/oder periodisch. Anhand des ersten Abstandes und des zweiten Abstandes werden einerseits eine unerwünschte Verschiebung des ersten Befestigungselements und andererseits eine unerwünschte Verschiebung der ersten Klemmeinrichtung erkannt und unterschieden. Verändert sich sowohl der erste Abstand als auch der zweite Abstand, so hat sich das erste Befestigungselement in unerwünschter Weise verschoben. Verändert sich der zweite Abstand und der erste Abstand bleibt gleich, so hat sich in unerwünschter Weise die erste Klemmeinrichtung verschoben. Anhand des ersten Abstandes und des zweiten Abstandes kann zudem, insbesondere in Verbindung mit einem gemessenen dritten Abstand zwischen dem zweiten Befestigungselement und einer zweiten Klemmeinrichtung der temporären Schienenverbindung, erkannt werden, ob sich ein Spalt zwischen den Schienenabschnitten vergrößert bzw. ob sich eine Bruchstelle zwischen den Schienenabschnitten aufweitet. Wenn sich der erste Abstand vergrößert und der zweite Abstand und insbesondere auch der dritte Abstand gleich bleiben, so haben sich das erste Befestigungselement und insbesondere auch das zweite Befestigungselement nicht verschoben und die Vergrößerung des ersten Abstandes wird als Vergrößerung des Spalts erkannt. Mittels der Überwachungsvorrichtung kann somit in einfacher und zuverlässiger Weise die temporäre Schienenverbindung überwacht und auftretende Veränderungen unterschieden werden.

Der erste Abstandssensor ist beispielsweise an dem ersten Befestigungselement oder an dem zweiten Befestigungselement oder an einem die Befestigungselemente verbindenden Verbindungselement angeordnet. Der zweite Abstandssensor ist insbesondere an dem ersten Befestigungselement angeordnet. Vorzugsweise ist der zweite Abstandssensor an einer Seite des ersten Befestigungselements angeordnet, die dem zweiten Befestigungselement abgewandt und/oder der ersten Klemmeinrichtung zugewandt ist.

Eine Überwachungsvorrichtung nach Anspruch 2 gewährleistet in einfacher Weise eine zuverlässige Überwachung der temporären Schienenverbindung. Der dritte Abstandssensor ist vorzugsweise an dem zweiten Befestigungselement angeordnet. Der dritte Abstandssensor ist insbesondere an einer Seite des zweiten Befestigungselements angeordnet, die dem ersten Befestigungselement abgewandt und/oder der zweiten Klemmeinrichtung zugewandt ist. Die Messung des ersten Abstandes und/oder des zweiten Abstandes und des dritten Abstandes erfolgt insbesondere wiederholt und jeweils in einem gemeinsamen Zeitfenster, vorzugsweise zeitgleich und/oder periodisch. Anhand des ersten Abstandes und des dritten Abstandes werden eine unerwünschte Verschiebung des zweiten Befestigungselements und eine unerwünschte Verschiebung der zweiten Klemmeinrichtung ermittelt und voneinander unterschieden. Verändert sich sowohl der erste Abstand als auch der dritte Abstand, so wird eine unerwünschte Verschiebung des zweiten Befestigungselements erkannt. Verändert sich demgegenüber der dritte Abstand und der erste Abstand bleibt gleich, so wird eine unerwünschte Verschiebung der zweiten Klemmeinrichtung erkannt. Wenn sich der erste Abstand vergrößert und der zweite Abstand und der dritte Abstand gleich bleiben, so haben sich das erste Befestigungselement und das zweite Befestigungselement nicht verschoben und die Vergrößerung des ersten Abstandes wird zuverlässig als Vergrößerung des Spalts erkannt.

Eine Überwachungsvorrichtung nach Anspruch 3 gewährleistet in einfacher Weise eine zuverlässige Überwachung der temporären Schienenverbindung. Durch das Verbindungselement sind die Befestigungselemente zu einem Bauteil verbunden, wodurch eine einfachere Handhabung und Montage bzw. Demontage der Befestigungselemente ermöglicht wird.

Eine Überwachungsvorrichtung nach Anspruch 4 gewährleistet in einfacher Weise eine zuverlässige Überwachung der temporären Schienenverbindung. Dadurch, dass das Verbindungselement in der Schienenlängsrichtung verlängerbar ist, wird eine zuverlässige Messung des ersten Abstandes gewährleistet. Vergrößert sich der Spalt zwischen den Schienenabschnitten, so verlängert sich auch das Verbindungselement in der Schienenlängsrichtung, sodass die Messung des ersten Abstandes nicht beeinträchtigt und/oder beeinflusst wird. Vorzugsweise ist das Verbindungselement flexibel bzw. aus einem flexiblen Material ausgebildet oder mehrteilig mit relativ zueinander verschiebbaren Verbindungselementteilen ausgebildet. Vorzugsweise ist das Verbindungselement aus einem Elastomermaterial hergestellt.

Eine Überwachungsvorrichtung nach Anspruch 5 gewährleistet in einfacher Weise eine zuverlässige Überwachung der temporären Schienenverbindung. Durch die Anordnung des ersten Abstandssensors in dem Verbindungselement wird der erste Abstandssensor vor Umwelteinflüssen, wie beispielsweise Schnee, Schlamm oder Staub, und Beschädigungen geschützt. Bei einer flexiblen bzw. elastischen Ausbildung des Verbindungselements, beispielsweise bei einer Ausbildung aus einem Elastomermaterial, wird der erste Abstandssensor zudem vor Vibrationen geschützt.

Eine Überwachungsvorrichtung nach Anspruch 6 gewährleistet in einfacher Weise eine zuverlässige Überwachung der temporären Schienenverbindung. Durch die Integration des zweiten Abstandssensors in das erste Befestigungselement und/oder des dritten Abstandssensors in das zweite Befestigungselement wird einerseits ein robuster und kompakter Aufbau der Überwachungsvorrichtung erzielt und andererseits der jeweilige Abstandssensor vor Umwelteinflüssen und Beschädigungen geschützt. Vorzugsweise ist der zweite Abstandssensor an einer Stirnseite des ersten Befestigungselements angeordnet bzw. integriert, die der ersten Klemmeinrichtung zugewandt ist. Weiterhin ist vorzugsweise der dritte Abstandssensor an einer Stirnseite des zweiten Befestigungselements angeordnet bzw. integriert, die der zweiten Klemmeinrichtung zugewandt ist.

Eine Überwachungsvorrichtung nach Anspruch 7 gewährleistet in einfacher Weise eine zuverlässige Überwachung der temporären Schienenverbindung. Das Befestigungselement und das jeweils zugehörige Gegen-Befestigungselement gewährleisten eine sichere und zuverlässige Befestigung an beiden Seiten des jeweiligen Schienenabschnitts. Das erste Befestigungselement und das erste Gegen-Befestigungselement und/oder das zweite Befestigungselement und das zweite Gegen-Befestigungselement sind insbesondere mittels einer Schraubverbindung miteinander verbunden. Das Befestigungselement und das zugehörige Gegen-Befestigungselement sind beispielsweise nach Art einer Schraubzwinge miteinander verbunden. Vorzugsweise sind das Befestigungselement und das zugehörige Gegen-Befestigungselement derart miteinander verbunden, dass diese an einem Schienenfuß des jeweiligen Schienenabschnitts befestigbar sind.

Eine Überwachungsvorrichtung nach Anspruch 8 gewährleistet in einfacher Weise eine zuverlässige Überwachung der temporären Schienenverbindung. Durch das weitere Verbindungselement sind die Gegen-Befestigungselemente zu einem Bauteil verbunden, wodurch eine einfachere Handhabung und Montage bzw. Demontage der Gegen-Befestigungselemente ermöglicht wird. Vorzugsweise ist das erste Verbindungselement, das die Befestigungselemente miteinander verbindet, und das zweite Verbindungselement, das die Gegen-Befestigungselemente miteinander verbindet, einander entsprechend ausgebildet. Insbesondere ist auch das zweite Verbindungselement in einer Schienenlängsrichtung verlängerbar ausgebildet.

Eine Überwachungsvorrichtung nach Anspruch 9 gewährleistet auf einfache Weise eine zuverlässige Überwachung der temporären Schienenverbindung. Der vierte Abstandssensor dient zur Messung eines vierten Abstandes, der eine Relativbewegung der Schiene bzw. des Gleises zu dem Schotterbett charakterisiert. Die Relativbewegung wird auch als Atmen bezeichnet. Der vierte Abstandssensor ist derart ausgerichtet, dass dieser quer, insbesondere senkrecht, zu der Schienenlängsrichtung und in Richtung eines Schotterbetts misst. Vorzugsweise weist die Überwachungsvorrichtung ein Referenzelement auf, zu dem der vierte Abstand gemessen wird. Das Referenzelement ist insbesondere eine Referenz-Messplatte. Die Referenz-Messplatte ist beispielsweise aus einem Stahlblech hergestellt. Bei der Montage der Überwachungsvorrichtung wird das Referenzelement bzw. die Referenz-Messplatte in dem Schotterbett angeordnet. Die Relativbewegung zwischen dem vierten Abstandssensor und dem im Schotterbett angeordneten Referenzelement wird als vierter Abstand gemessen und ausgewertet. Werden die Schienen mit den Schwellen bei Überfahren durch einen Zug in unerwünschter Weise in das Schotterbett gedrückt, so wird dies mittels des vierten Abstandssensors erkannt.

Eine Überwachungsvorrichtung nach Anspruch 10 gewährleistet in einfacher Weise eine zuverlässige Überwachung der temporären Schienenverbindung. Durch den Beschleunigungssensor bzw. Schwingungssensor kann der Spalt zwischen den Schienenabschnitten und/oder die Tragfähigkeit des Schotterbetts und/oder ein Radsatz von einem über die Schienen fahrenden Zug bewertet werden. Ein großer Spalt zwischen den Schienenabschnitten verursacht hohe Schwingungswerte bzw. Schockwerte. Die durch den Spalt zwischen den Schienenabschnitten entstehenden Schlagkräfte aufgrund des darüber fahrenden Zuges bewirken ein Absetzen der Schienen bzw. der Schwellen im Schotterbett. Hierdurch kommt es zur Relativbewegung der Schienen bzw. zum Atmen des Gleises. Diese Relativewegung ist mittels des Beschleunigungssensors bzw. des Schwingungssensors ermittelbar. Weiterhin verursachen Flachstellen an Rädern des über das Gleis fahrenden Zuges Schwingungen, die mittels des Beschleunigungssensors bzw. Schwingungssensors ermittelbar sind. Der Temperatursensor ermöglicht die Auswertung der gemessenen Abstände in Abhängigkeit der Temperatur bzw. einer thermischen Längenausdehnung.

Eine Überwachungsvorrichtung nach Anspruch 11 gewährleistet in einfacher Weise eine zuverlässige Überwachung der temporären Schienenverbindung. Die Steuereinheit weist insbesondere ein Funkmodul zur Übermittlung von Informationen/Signalen an eine zentrale Leitstelle auf. Hierzu umfasst die Steuereinheit insbesondere eine Funkantenne. Zur Energieversorgung umfasst die Steuereinheit ein Energieversorgungsmodul, das insbesondere einen Akkumulator umfasst. Die Steuereinheit ist beispielsweise mittels eines Verbindungskabels mit den Abstandssensoren in Signalverbindung.

Der Erfindung liegt ferner die Aufgabe zugrunde, ein einfaches Schienenverbindungssystem zu schaffen, das eine zuverlässige Herstellung und Überwachung einer temporären Schienenverbindung von zwei Schienenabschnitten einer Schiene ermöglicht.

Diese Aufgabe wird durch ein Schienenverbindungssystem mit den Merkmalen des Anspruchs 12 gelöst. Die Vorteile des erfindungsgemäßen Schienenverbindungssystems entsprechen den bereits beschriebenen Vorteilen der erfindungsgemäßen Überwachungsvorrichtung. Die Überwachungsvorrichtung des Schienenverbindungssystems kann insbesondere auch mit den Merkmalen mindestens eines der Ansprüche 1 bis 11 weitergebildet werden. Erfindungsgemäß ist der erste Abstandssensor in der Schienenlängsrichtung zwischen den Befestigungselementen angeordnet, die wiederum zwischen den Klemmeinrichtungen zur Klemmung der mindestens einen Schienenlasche angeordnet sind. Vorzugsweise weist das Schienenverbindungssystem mindestens zwei Schienenlaschen auf. Der zweite Abstandssensor ist zur Messung des zweiten Abstands zwischen dem ersten Befestigungselement und der ersten Klemmeinrichtung angeordnet. Das erste Befestigungselement ist wiederum zwischen der ersten Klemmeinrichtung und dem zweiten Befestigungselement angeordnet. Weiterhin weist die Überwachungsvorrichtung insbesondere einen dritten Abstandssensor zur Messung eines dritten Abstandes zwischen dem zweiten Befestigungselement und der zweiten Klemmeinrichtung auf. Der dritte Abstandssensor ist zwischen dem zweiten Befestigungselement und der zweiten Klemmeinrichtung angeordnet. Das zweite Befestigungselement ist wiederum zwischen dem ersten Befestigungselement und der zweiten Klemmeinrichtung angeordnet.

Weitere Merkmale, Vorteile und Einzelheiten der Erfindung ergeben sich aus der nachfolgenden Beschreibung eines Ausführungsbeispiels. Es zeigen:
- Fig. 1: eine perspektivische Ansicht eines Gleises mit einer gebrochenen Schiene, die mittels eines Schienenverbindungssystems temporär verbunden ist,
- Fig. 2: einen Schnitt durch die gebrochene Schiene entlang der Schnittlinie II-II in Fig. 1,
- Fig. 3: eine Seitenansicht einer Überwachungsvorrichtung zur Überwachung der temporären Schienenverbindung, und
- Fig. 4: eine Draufsicht auf die Überwachungsvorrichtung in Fig. 3.

Ein Gleis weist zwei parallel zueinander angeordnete Schienen 1, 2 auf, die auf Schwellen 3 in üblicher und nicht dargestellter Weise befestigt sind. Die Schellen 3 sind in einem Schotterbett S angeordnet, das zur Aufnahme und Abstützung der Schwellen 3 dient. Die Schiene 1 weist eine Bruchstelle auf, sodass zwischen Schienenabschnitten 4, 5 ein Spalt 6 ausgebildet ist.

Zur Herstellung und Überwachung einer temporären Schienenverbindung der Schienenabschnitte 4, 5 dient ein Schienenverbindungssystem 7. Das Schienenverbindungssystem 7 umfasst einen Notlaschenverbinder 8 zur Herstellung der temporären Schienenverbindung und eine Überwachungsvorrichtung 9 zur Überwachung der temporären Schienenverbindung.

Der Notlaschenverbinder 8 weist zwei Schienenlaschen 10, 11 auf, die auf beiden Seiten der Schienenabschnitte 4, 5 zwischen einem Schienenkopf 12 und einem Schienenfuß 13 angeordnet sind. Die Schienenlaschen 10, 11 verlaufen in einer Schienenlängsrichtung 14 und sind mittels einer ersten Klemmeinrichtung 15 mit dem ersten Schienenabschnitt 4 und mittels einer zweiten Klemmeinrichtung 16 mit dem zweiten Schienenabschnitt 5 verbunden. Zusätzlich sind die Schienenlaschen 10, 11 mittels einer dritten Klemmeinrichtung 17, die in der Schienenlängsrichtung 14 beabstandet zu der ersten Klemmeinrichtung 15 angeordnet ist, mit dem Schienenabschnitt 4 verbunden. Entsprechend sind die Schienenlaschen 10, 11 mittels einer vierten Klemmeinrichtung 18, die in der Schienenlängsrichtung 14 beabstandet zu der zweiten Klemmeinrichtung 16 angeordnet ist, mit dem zweiten Schienenabschnitt 5 verbunden.

Jede der Klemmeinrichtungen 15 bis 18 weist zwei Klemmbacken 19, 20 auf, die sich gegen den Schienenfuß 13 und die jeweilige Schienenlasche 10, 11 abstützen und mittels eines Gewindespannbolzens 21 unterhalb des Schienenfußes 13 verspannt sind. Der Notlaschenverbinder 8 ist im Einzelnen in der EP 1 697 592 B1 dargestellt und beschrieben, worauf verwiesen wird.

Die Überwachungsvorrichtung 9 umfasst ein erstes Befestigungselement 22 mit einem zugehörigen ersten Gegen-Befestigungselement 23 sowie ein zweites Befestigungselement 24 mit einem zugehörigen zweiten Gegen-Befestigungselement 25. Das erste Befestigungselement 22 und das erste Gegen-Befestigungselement 23 sind an beiden Seiten des Schienenabschnitts 4 angeordnet und mittels einer ersten Schraubverbindung 26 an dem Schienenfuß 13 befestigt. Das erste Befestigungselement 22 und das erste Gegen-Befestigungselement 23 bilden auf diese Weise eine erste Schraubzwinge aus. Entsprechend sind das zweite Befestigungselement 24 und das zweite Gegen-Befestigungselement 25 an beiden Seiten des Schienenabschnitts 5 angeordnet und mittels einer zweiten Schraubverbindung 27 an dem Schienenfuß 13 befestigt. Das zweite Befestigungselement 24 und das zweite Gegen-Befestigungselement 25 bilden auf diese Weise eine Schraubzwinge aus. Die Befestigungselemente 22, 24 und die zugehörigen Gegen-Befestigungselemente 23, 25 sind somit in Schienenlängsrichtung 14 zwischen den Klemmeinrichtungen 15, 16 angeordnet.

Die Befestigungselemente 22, 24 sind mittels eines ersten Verbindungselements 28 miteinander verbunden, sodass ein erste Bauteil B₁ ausgebildet wird. Entsprechend sind die Gegen-Befestigungselemente 23, 25 mittels eines zweiten Verbindungselements 29 miteinander verbunden, sodass ein zweites Bauteil B₂ ausgebildet wird. Die Verbindungselemente 28, 29 sind in der Schienenlängsrichtung 14 verlängerbar. Die Verbindungselemente 28, 29 sind beispielswiese aus einem Elastomermaterial ausgebildet.

Zur Messung eines ersten Abstandes d zwischen den Befestigungselementen 22, 24 weist die Überwachungsvorrichtung 9 einen ersten Abstandssensor 30 auf. Der erste Abstandssensor 30 ist in das erste Verbindungselement 28 integriert und misst insbesondere in der Schienenlängsrichtung 14, sodass der gemessene erste Abstand d sich in Abhängigkeit einer Weite w des Spalts 6 verändert.

Die Überwachungsvorrichtung 9 umfasst ferner einen zweiten Abstandssensor 31, der an einer der ersten Klemmeinrichtung 15 zugewandten Seite in das erste Befestigungselement 22 integriert ist, und einen dritten Abstandssensor 32, der an einer der zweiten Klemmeinrichtung 16 zugewandten Seite in das zweite Befestigungselement 24 intergiert ist. Der zweite Abstandssensor 31 dient zur Messung eines zweiten Abstandes a in der Schienenlängsrichtung 14 zwischen dem ersten Befestigungselement 22 und der ersten Klemmeinrichtung 15. Demgegenüber dient der dritte Abstandssensor 32 zur Messung eines dritten Abstandes b in der Schienenlängsrichtung 14 zwischen dem zweiten Befestigungselement 24 und der zweiten Klemmeinrichtung 16.

Weiterhin umfasst die Überwachungsvorrichtung 9 einen vierten Abstandssensor 33 und ein zugehöriges Referenzelement 34. Der vierte Abstandssensor 33 ist derart angeordnet und ausgerichtet, dass ein vierter Abstand h senkrecht zu der Schienenlängsrichtung 14 und in Richtung des Schotterbetts S gemessen wird. Der vierte Abstandssensor 33 ist an einem der Befestigungselemente 22, 24, einem der Gegen-Befestigungselemente 23, 25 oder einem der Verbindungselemente 28, 29 angeordnet. Beispielhaft ist der vierte Abstandssensor 33 in das erste Verbindungselement 28 an einer dem Schotterbett S zugewandten Seite integriert. Das Referenzelement 34 ist als Referenz-Messplatte, insbesondere aus einem Stahlblech, ausgebildet. Das Referenzelement 34 liegt unterhalb des vierten Abstandssensors 33 auf dem Schotterbett S auf. Mittels des vierten Abstandssensors 33 wird somit der vierte Abstand h gemessen, der den Höhenunterschied zwischen dem vierten Abstandssensor 33 und dem Referenzelement 34 charakterisiert.

Die Überwachungsvorrichtung 9 weist ferner einen Beschleunigungssensor 35 und einen Temperatursensor 36 auf. Der Beschleunigungssensor 35 und der Temperatursensor 36 sind an einem der Befestigungselemente 22, 24, an einem der Gegen-Befestigungselemente 23, 25 und/oder an einem der Verbindungselemente 28, 29 angeordnet. Beispielhaft sind der Beschleunigungssensor 35 und der Temperatursensor 36 in das erste Befestigungselement 22 integriert.

Die Abstandssensoren 30 bis 33, der Beschleunigungssensor 35 und der Temperatursensor 36 sind mittels einer Kabelverbindung 37 in elektrischer Verbindung mit einer Steuereinheit 38 der Überwachungsvorrichtung 9. Die Steuereinheit 38 umfasst ein Auswertemodul 39 zur Auswertung der Messsignale der Abstandssensoren 30 bis 34, des Beschleunigungssensors 35 und des Temperatursensors 36, ein Energieversorgungsmodul 40 und ein Funkmodul 41. Das Energieversorgungsmodul 40 dient zur Energieversorgung der Überwachungsvorrichtung 9, insbesondere des Auswertemoduls 39 und des Funkmoduls 41.

Die Funktionsweise des Schienenverbindungssystems 7 und der Überwachungsvorrichtung 9 sind wie folgt:
Nach einem Schienenbruch der Schiene 1 wird zunächst mittels des Notlaschenverbinders 8 die temporäre Schienenverbindung der Schienenabschnitte 4 und 5 hergestellt. Hierzu werden die Schienenlaschen 10, 11 in üblicher Weise mittels der Klemmeinrichtungen 15, 17 an dem ersten Schienenabschnitt 4 und mittels der Klemmeinrichtungen 16, 18 an dem zweiten Schienenabschnitt 5 befestigt.

Anschließend wird die Überwachungsvorrichtung 9 montiert und in Betrieb genommen. Hierzu werden die Bauteile B₁ und B₂ mittels der Schraubverbindungen 26, 27 zwischen den Klemmeinrichtungen 15, 16 befestigt. Das erste Befestigungselement 22 und das zugehörige erste Gegen-Befestigungselement 23 werden an dem ersten Schienenabschnitt 4 befestigt, wohingegen das zweite Befestigungselement 24 und das zweite Gegen-Befestigungselement 25 an dem zweiten Schienenabschnitt 5 befestigt werden. Mittels der Schraubverbindungen 26, 27 werden die Bauteile B₁ und B₂ an dem jeweiligen Schienenfuß 13 der Schienenabschnitte 4, 5 verspannt bzw. geklemmt. Das Referenzelement 34 wird unterhalb des vierten Abstandssensors 33 in dem Schotterbett S angeordnet. Die Abstandssensoren 30 bis 33, der Beschleunigungssensor 35 und der Temperatursensor 36 werden mittels der Kabelverbindung 37 mit der Steuereinheit 38 elektrisch leitend und signalübertragend verbunden.

Anschließend werden Referenzwerte für den ersten bis vierten Abstand bestimmt, die im Einzelnen mit d₀, a₀, b₀ und h₀ bezeichnet werden.

Die Überwachungsvorrichtung 9 ermittelt wiederholt, insbesondere periodisch, und in einem gemeinsamen Zeitfenster, insbesondere zeitgleich, Messwerte für die Abstände d, a, b und h sowie für die Beschleunigung der Schiene 1 und für die Temperatur.

Mittels der Steuereinheit 38 werden anhand der Messwerte für die Abstände d, a und b folgende Problemszenarien erkannt und unterschieden:
Bei einer Aufweitung des Spalts 6 und einer sich vergrößernden Weite w wird ein im Vergleich zu dem Referenzwert d₀ größerer erster Abstand d gemessen. Bleiben die Abstände a und b im Vergleich zu den Referenzwerten a₀ und b₀ gleich, so erkennt die Steuereinheit 38 die Aufweitung des Spalts 6.

Eine unerwünschte Verschiebung des ersten Befestigungselements 22 wird über den zweiten Abstand a erkannt, wenn sich dieser im Vergleich zu dem Referenzwert a₀ verändert und sich gleichzeitig der erste Abstand d im Vergleich zu dem Referenzwert da ändert.

Entsprechend wird eine unerwünschte Verschiebung des zweiten Befestigungselements 24 über den dritten Abstand b erkannt, wenn sich dieser im Vergleich zu dem Referenzwert b₀ ändert und sich gleichzeitig der erste Abstand d im Vergleich zu dem Referenzwert da ändert.

Eine unerwünschte Verschiebung der ersten Klemmeinrichtung 15 wird über den zweiten Abstand a erkannt, wenn sich dieser im Vergleich zu dem Referenzwert a₀ verändert und gleichzeitig sich der erste Abstand d im Vergleich zu dem Referenzwert d₀ gleich bleibt.

Entsprechend wird eine unerwünschte Verschiebung der zweiten Klemmeinrichtung 16 über den dritten Abstand b erkannt, wenn sich dieser im Vergleich zu dem Referenzwert b₀ verändert und gleichzeitig der erste Abstand d im Vergleich zu dem Referenzwert d₀ gleich bleibt.

Das jeweilige Problemszenario wird mittels des Auswertemoduls 39 erkannt und ein entsprechendes Auswertesignal mittels des Funkmoduls 41 an eine zentrale Leitstelle übermittelt.

Wird die temporäre Schienenverbindung von einem Zug überfahren, so werden die Schienen 1, 2 mit den Schwellen 3 in das Schotterbett S gedrückt, wohingegen das Schotterbett S zwischen den Schwellen 3 in der Höhe unverändert bleibt. Diese Relativbewegung wird als Atmen des Gleises bezeichnet. Durch einen Vergleich der Messwerte des vierten Abstandes h zu dem Referenzwert h₀ wird das Atmen des Gleises bzw. die Relativbewegung zwischen der Schiene 1 und dem Schotterbett S ermittelt. Wird eine unerwünschte Relativbewegung ermittelt, so übermittelt das Funkmodul 41 ein entsprechendes Auswertesignal an die zentrale Leitstelle. Somit wird auch das Atmen des Gleises als Problemszenario erkannt. Mittels der gemessenen Temperatur werden die gemessenen Abstände d, a, b und/oder h bewertet und gegebenenfalls korrigiert. Die gemessene Temperatur ermöglicht insbesondere eine Korrektur der thermischen Längenausdehnung in der Schienenlängsrichtung 14.

Die mittels des Beschleunigungssensors 35 gemessene Beschleunigung bzw. gemessenen Beschleunigungen ermöglichen einerseits eine Bewertung des Spalts bei Überfahren der temporären Schienenverbindung durch einen Zug. Hohe Messwerte sind ein Hinweis für eine beschädigte temporäre Schienenverbindung. Andererseits ermöglichen die Messwerte eine Flachstelle an einem Rad des die temporäre Schienenverbindung überfahrenden Zuges zu erkennen, da derartige Flachstellen charakteristische und erkennbare Schwingungen erzeugen. Darüber hinaus kann mittels der Messwerte das Atmen der Schiene 1 alternativ oder zusätzlich zu dem vierten Abstandssensor 33 bestimmt werden.

Das Schienenverbindungssystem 7 und die Überwachungsvorrichtung 9 ermöglichen somit in einfacher Weise eine zuverlässige Herstellung und Überwachung der temporären Schienenverbindung. Die Überwachungsvorrichtung 9 ermöglicht das Erkennen und Unterscheiden einer Vielzahl unterschiedlicher Problemszenarien und übermittelt entsprechende Auswertesignale an eine zentrale Leitstelle.

## Patentansprüche

1. Überwachungsvorrichtung zur Überwachung einer temporären Schienenverbindung von zwei Schienenabschnitten einer Schiene mit
- einem ersten Befestigungselement (22) zur Befestigung an einem ersten Schienenabschnitt (4),
- einem zweiten Befestigungselement (24) zur Befestigung an einem zweiten Schienenabschnitt (5),
**gekennzeichnet durch**
- einen ersten Abstandssensor (30) zur Messung eines ersten Abstandes (d) zwischen den Befestigungselementen (22, 24),
- einen zweiten Abstandssensor (31) zur Messung eines zweiten Abstandes (a) zwischen dem ersten Befestigungselement (22) und einer ersten Klemmeinrichtung (15) der temporären Schienenverbindung.

2. Überwachungsvorrichtung nach Anspruch 1, **gekennzeichnet**
**durch** einen dritten Abstandssensor (32) zur Messung eines dritten Abstandes (b) zwischen dem zweiten Befestigungselement (24) und einer zweiten Klemmeinrichtung (16) der temporären Schienenverbindung.

3. Überwachungsvorrichtung nach Anspruch 1 oder 2, **dadurch gekennzeichnet,**
**dass** die Befestigungselemente (22, 24) durch ein Verbindungselement (28) miteinander verbunden sind.

4. Überwachungsvorrichtung nach Anspruch 3, **dadurch gekennzeichnet,**
**dass** das Verbindungselement (28) in einer Schienenlängsrichtung (14) verlängerbar ist.

5. Überwachungsvorrichtung nach Anspruch 3 oder 4, **dadurch gekennzeichnet,**
**dass** der erste Abstandssensor (30) in dem Verbindungselement (28) angeordnet ist.

6. Überwachungsvorrichtung nach einem der Ansprüche 1 bis 5, **dadurch gekennzeichnet,**
**dass** der zweite Abstandssensor (31) in das erste Befestigungselement (22) und/oder der dritte Abstandssensor (32) in das zweite Befestigungselement (24) integriert ist.

7. Überwachungsvorrichtung nach einem der Ansprüche 1 bis 6, **dadurch gekennzeichnet,**
**dass** das erste Befestigungselement (22) mit einem ersten Gegen-Befestigungselement (23) und/oder das zweite Befestigungselement (24) mit einem zweiten Gegen-Befestigungselement (25) verbunden ist.

8. Überwachungsvorrichtung nach Anspruch 7, **dadurch gekennzeichnet,**
**dass** die Gegen-Befestigungselemente (23, 25) durch ein weiteres Verbindungselement (29) miteinander verbunden sind.

9. Überwachungsvorrichtung nach einem der Ansprüche 1 bis 8, **gekennzeichnet**
**durch** einen vierten Abstandssensor (33) zur Ermittlung einer Relativbewegung der Schiene (1) zu einem Schotterbett (S).

10. Überwachungsvorrichtung nach einem der Ansprüche 1 bis 9, **gekennzeichnet**
**durch** einen Beschleunigungssensor (35) und/oder einen Temperatursensor (36).

11. Überwachungsvorrichtung nach einem der Ansprüche 1 bis 10, **gekennzeichnet**
**durch** eine Steuereinheit (38) zur Auswertung der gemessenen Abstände (d, a, b, h).

12. Schienenverbindungssystem zur Herstellung und Überwachung einer temporären Schienenverbindung von zwei Schienenabschnitten einer Schiene umfassend
- mindestens eine Schienenlasche (10, 11),
- eine erste Klemmeinrichtung (15) zur Klemmung der mindestens einen Schienenlasche (10, 11) an einem ersten Schienenabschnitt (4),
- eine zweite Klemmeinrichtung (16) zur Klemmung der mindestens einen Schienenlasche (10, 11) an einem zweiten Schienenabschnitt (5),
- eine Überwachungsvorrichtung (9) mit
-- einem ersten Befestigungselement (22) zur Befestigung an dem ersten Schienenabschnitt (4) zwischen den Klemmeinrichtungen (15, 16),
-- einem zweiten Befestigungselement (24) zur Befestigung an dem zweiten Schienenabschnitt (5) zwischen den Klemmeinrichtungen (15, 16), **dadurch gekennzeichnet, dass** die Überwachungseinrichtung weiterhin umfasst
-- einen ersten Abstandssensor (30) zur Messung eines ersten Abstandes (d) zwischen den Befestigungselementen (22, 24), und
-- einen zweiten Abstandssensor (31) zur Messung eines zweiten Abstandes (a) zwischen dem ersten Befestigungselement (22) und der ersten Klemmeinrichtung (15).

## Claims

1. A monitoring device for monitoring a temporary rail connection of two rail portions of a rail, with
- a first fixing element (22) for fixing to a first rail portion (4),
- a second fixing element (24) for fixing to a second rail portion (5),
**characterized by**
- a first distance sensor (30) for measuring a first distance (d) between the fixing elements (22, 24),
- a second distance sensor (31) for measuring a second distance (a) between the first fixing element (22) and a first clamping device (15) of the temporary rail connection.

2. The monitoring device as claimed in claim 1, **characterized by** a third distance sensor (32) for measuring a third distance (b) between the second fixing element (24) and a second clamping device (16) of the temporary rail connection.

3. The monitoring device as claimed in claim 1 or 2, **characterized in that**
the fixing elements (22, 24) are connected together by a connecting element (28).

4. The monitoring device as claimed in claim 3, **characterized in that** the connecting element (28) is extendable in a rail longitudinal direction (14).

5. The monitoring device as claimed in claim 3 or 4, **characterized in that**
the first distance sensor (30) is arranged in the connecting element (28).

6. The monitoring device as claimed in any of claims 1 to 5,
**characterized in that**
the second distance sensor (31) is integrated in the first fixing element (22) and/or the third distance sensor (32) is integrated in the second fixing element (24).

7. The monitoring device as claimed in any of claims 1 to 6,
**characterized in that**
the first fixing element (22) is connected to a first counter-fixing element (23) and/or the second fixing element (24) is connected to a second counter-fixing element (25).

8. The monitoring device as claimed in claim 7, **characterized in that** the counter-fixing elements (23, 25) are connected together by a further connecting element (29).

9. The monitoring device as claimed in any of claims 1 to 8,
**characterized by** a fourth distance sensor (33) for determining a movement of the rail (1) relative to a ballast bed (S).

10. The monitoring device as claimed in any of claims 1 to 9,
**characterized by** an acceleration sensor (35) and/or a temperature sensor (36).

11. The monitoring device as claimed in any of claims 1 to 10,
**characterized by** a control unit (38) for analysis of the measured distances (d, a, b, h).

12. A rail connection system for creating and monitoring a temporary rail connection of two rail portions of a rail, comprising
- at least one fishplate (10, 11),
- a first clamping device (15) for clamping the at least one fishplate (10, 11) to a first rail portion (4),
- a second clamping device (16) for clamping the at least one fishplate (10, 11) to a second rail portion (5),
- a monitoring device (9) with
-- a first fixing element (22) for fixing to the first rail portion (4) between the clamping devices (15, 16),
-- a second fixing element (24) for fixing to the second rail portion (5) between the clamping devices (15, 16),
**characterized in that** the monitoring device further comprises
-- a first distance sensor (30) for measuring a first distance (d) between the fixing elements (22, 24), and
-- a second distance sensor (31) for measuring a second distance (a) between the first fixing element (22) and the first clamping device (15).

## Revendications

1. Arrangement de surveillance pour la surveillance d'une liaison ferroviaire temporaire de deux tronçons d'un rail avec
- un premier élément de fixation (22) pour la fixation à un premier tronçon de rail (4),
- un deuxième élément de fixation (24) pour la fixation à un deuxième tronçon de rail (5),
**caractérisé par**
- un premier capteur de distance (30) pour mesurer une première distance (d) entre les éléments de fixation (22, 24),
- un deuxième capteur de distance (31) pour mesurer une deuxième distance (a) entre le premier élément de fixation (22) et un premier dispositif de serrage (15) de la liaison ferroviaire temporaire.

2. Arrangement de surveillance selon la revendication 1, **caractérisé par** un troisième capteur de distance (32) pour mesurer une troisième distance (b) entre le deuxième élément de fixation (24) et un deuxième dispositif de serrage (16) de la liaison ferroviaire temporaire.

3. Arrangement de surveillance selon la revendication 1 ou 2, **caractérisé en ce que** les éléments de fixation (22, 24) sont reliés entre eux par un élément de liaison (28).

4. Arrangement de surveillance selon la revendication 3, **caractérisé en ce que** l'élément de liaison (28) peut être prolongé dans une direction longitudinale de rail (14).

5. Arrangement de surveillance selon la revendication 3 ou 4, **caractérisé en ce que** le premier capteur de distance (30) est disposé dans l'élément de liaison (28).

6. Arrangement de surveillance selon l'une quelconque des revendications 1 à 5, **caractérisé en ce que** le deuxième capteur de distance (31) est intégré dans le premier élément de fixation (22) et/ou le troisième capteur de distance (32) est intégré dans le deuxième élément de fixation (24).

7. Arrangement de surveillance selon l'une quelconque des revendications 1 à 6, **caractérisé en ce que** le premier élément de fixation (22) est relié à un premier contre-élément de fixation (23) et/ou le deuxième élément de fixation (24) est relié à un deuxième contre-élément de fixation (25).

8. Arrangement de surveillance selon la revendication 7, **caractérisé en ce que** les contre-éléments de fixation (23, 25) sont reliés entre eux par un autre élément de liaison (29).

9. Arrangement de surveillance selon l'une quelconque des revendications 1 à 8, **caractérisé par** un quatrième capteur de distance (33) pour déterminer un mouvement relatif du rail (1) par rapport à un lit de ballast (S).

10. Arrangement de surveillance selon l'une quelconque des revendications 1 à 9, **caractérisé par** un capteur d'accélération (35) et/ou un capteur de température (36).

11. Arrangement de surveillance selon l'une quelconque des revendications 1 à 10, **caractérisé par** une unité de commande (38) pour l'évaluation des distances mesurées (d, a, b, h).

12. Système de liaison de rails pour la réalisation et la surveillance d'une liaison temporaire de deux tronçons de rail d'un rail comprenant
- au moins une éclisse de rail (10, 11),
- un premier dispositif de serrage (15) pour le serrage de l'au moins une éclisse de rail (10, 11) sur un premier tronçon de rail (4),
- un deuxième dispositif de serrage (16) pour le serrage de l'au moins une éclisse de rail (10, 11) sur un deuxième tronçon de rail (5),
- un arrangement de surveillance (9) avec
-- un premier élément de fixation (22) pour la fixation sur le premier tronçon de rail (4) entre les dispositifs de serrage (15, 16),
-- un deuxième élément de fixation (24) pour la fixation sur le deuxième tronçon de rail (5) entre les dispositifs de serrage (15, 16),
**caractérisé en ce que** le dispositif de surveillance comprend en outre
-- un premier capteur de distance (30) pour mesurer une première distance (d) entre les éléments de fixation (22, 24), et
-- un deuxième capteur de distance (31) pour mesurer une deuxième distance (a) entre le premier élément de fixation (22) et le premier dispositif de serrage (15).
